# FASCICULE DE BREVET EUROPEEN

(11) **EP 1 709 884 B1**
(45) Date de publication et mention de la délivrance du brevet: **24.10.2012**
(21) Numéro de dépôt: 06112379.0
(22) Date de dépôt: 07.04.2006
(51) Int. Cl.: A44B 19/16, A44B 19/50

(54) **Profilés de fermeture bimatière pour sachets**
Ein aus zwei Materialien hergestellter Profilverschluss für Beutel
Closure profiles for bags made of two materials

(30) Priorité: 08.04.2005 FR 0503516
(43) Date de publication de la demande: 11.10.2006
(73) Titulaire: S2F FLEXICO, 60119 Henonville (FR)
(72) Inventeur: Bois, Henri, 92200 Neuilly sur seine (FR)
(74) Mandataire: Texier, Christian

(56) Documents cités:
- US-A- 1 703 712
- US-A- 2 978 769
- US-A- 3 959 856
- US-A1- 2004 136 617
- US-A1- 2004 187 273

## Description

La présente invention concerne le domaine des profilés de fermeture conçus pour assurer des ouvertures et refermetures multiples de sachets.

On a représenté sur les figures 1 et 2 un exemple de profilés de fermeture connus.

Sur ces deux figures on aperçoit respectivement deux ensembles de fermeture 10 comprenant chacun deux profilés complémentaires 20,30.

Plus précisément ces deux ensembles 10 comprennent chacun deux profilés 20,30 comportant des voiles support 22,32 qui portent des éléments de fermeture complémentaire 24,34. Selon la figure 1 ces éléments 24,34 sont formés de structures femelles/mâles complémentaires. Selon la figure 2 ces éléments 24,34 sont formés de crochets complémentaires.

De nombreux profilés de fermeture du type représenté sur les figures 1 et 2 ont déjà été proposés, voir par example le document US 2004/136 617 A.

Généralement ces profilés de fermeture sont extrudés à base de matières thermoplastiques.

Il s'avère cependant aujourd'hui souhaitable, pour certaines applications, de disposer de profilés de fermeture bimatière, c'est-à-dire des profilés dans lesquels les voiles 20,30 et les éléments de fermeture 24,34 sont réalisés en matériaux différents. Cela devrait permettre en théorie de réaliser des ensembles de fermeture présentant par exemple des couleurs différentes ou encore des souplesses différentes entre les voiles 20,30 et les éléments de fermeture 24,34 associés. A cette fin il a été tenté de coextruder les voiles 20,30 et les éléments de fermeture 24,34 à base de matériaux différents, comme schématisé sur la figure 3 annexée, pour des éléments de fermeture 24,34 de type femelle/mâle.

Ces tentatives n'ont jusqu'ici cependant pas donné totalement satisfaction. Elles présentent en effet un risque persistant de séparation des éléments de fermeture 24,34 par rapport aux voiles support 20,30 lorsque les sachets sont sollicités à l'ouverture, ou encore sous le simple effet de la pression interne au sachet.

Dans ce contexte la présente invention a pour but de perfectionner les moyens existants.

Ce but est atteint dans le cadre de la présente invention grâce à un ensemble de fermeture comprenant deux profilés complémentaires comportant respectivement des voiles support et des éléments de fermeture complémentaire, caractérisé par le fait que l'un au moins de ces éléments de fermeture comporte une semelle élargie au moins partiellement noyée dans le voile support associé.

L'homme de l'art comprendra que cette disposition permet de retenir l'élément de fermeture sur le voile support et d'éviter ainsi tout risque de séparation entre l'élément de fermeture et le voile support associé.

D'autres caractéristiques, buts et avantages de la présente invention apparaîtront à la lecture de la description détaillée qui va suivre, et en regard des dessins annexés, donnés à titre d'exemples non limitatifs et sur lesquels :
- les figures 1 à 3 précédemment décrites représentent des ensembles de fermeture conformes à l'état de la technique,
- la figure 4 représente une vue en coupe d'un profilé de fermeture conforme à la présente invention, et
- les figures 5 à 12 représentent diverses variantes de réalisation de profilés de fermeture conformes à la présente invention.
On a représenté sur la figure 4 un profilé de fermeture conforme à la présente invention comprenant un élément de fermeture 240 de type femelle comprenant une gorge 242 à bords convergents liée à une tige 244 globalement perpendiculaire aux surfaces principales d'un voile support 220. Selon l'invention la tige 244 est pourvue à son extrémité opposée à la gorge 242 à bords convergents, d'une semelle élargie 246 noyée dans la masse du voile 220. En d'autres termes la semelle 246 est totalement entourée par le voile 220. Elle est située dans une cavité formée dans l'épaisseur du voile 220.
De préférence le voile 220 et l'élément de fermeture 240 associé représentés sur la figure 4 sont coextrudés en matériaux thermoplastiques.
La technique de coextrusion est bien connue de l'homme de l'art. Elle ne sera donc pas décrite dans le détail par la suite.
On a représenté sur les figures 5 et 6 deux variantes de réalisation de profilés de fermeture conformes à la présente invention qui se distinguent du profilé représenté sur la figure 4 uniquement par le fait que l'élément de fermeture 240 est constitué d'un élément 242 de type mâle pour la figure 5 et d'un élément de type crochet pour la figure 6.
La semelle 246 s'étend symétriquement de part et d'autre de la tige 244 selon les variantes représentées sur les figures 4 à 6.
Au contraire selon la variante représentée sur la figure 7 la semelle 246 est dissymétrique par rapport à la tige 244. Plus précisément selon la figure 7 elle s'étend uniquement d'un côté de la tige 244. Selon encore une autre variante non représentée sur les figures pour simplifier l'illustration, la semelle 246 pourrait s'étendre de part et d'autre de la tige 244, mais selon des extensions différentes.
On a représenté sur la figure 8 une autre variante de réalisation selon laquelle le voile support 220 présente une épaisseur variable au niveau de la semelle 246. Plus précisément encore selon la variante de réalisation représentée sur la figure 8 le voile 220 présente une épaisseur croissante en rapprochement de la tige 244. Cette disposition permet de renforcer le maintien de l'élément de fermeture 240 sur le voile support 220.
Comme on l'a représenté sur la figure 9, le cas échéant, il peut être prévu des structures à complément de formes imbriquées entre le voile 220 et la semelle 246 pour renforcer la tenue de l'élément de fermeture 240. Plus précisément encore selon le mode de réalisation représenté sur la figure 9, il est prévu au moins un muret 222 venu de matière sur le voile support 220 engagé dans une gorge 247 complémentaire formée dans la semelle 246. Selon la figure 9 il est ainsi prévu deux murets 222 parallèles respectivement adjacents à la tige 244 de part et d'autre de celle-ci.
Selon la variante de réalisation représentée sur la figure 10 la semelle 246 est accessible sur la face 224 du voile support 220 opposée à la face 225 de ce voile support par laquelle émerge la tige 244 portant l'élément de fermeture 242.
On retrouve sur la figure 11 une variante selon laquelle la semelle 246 émerge sur la face 224 du voile support opposée à l'élément de fermeture 242. Cependant selon la variante représentée sur la figure 11 au niveau de cette face 224 du voile support 220 la semelle 246 est partiellement recouverte par des nervures 226 venues de matières sur le voile support 220. Cette disposition permet d'éviter le risque d'extraction de la semelle 246 par la face 224 du voile support 220.
La figure 12 montre, pour des éléments de fermeture à crochets, que la présente invention peut s'appliquer à des voiles support 220 comportant plusieurs éléments de fermeture parallèles.
On notera que les caractéristiques de la présente invention selon laquelle l'un au moins des éléments de fermeture comprend une semelle au moins partiellement noyée dans un voile support s'applique soit à la réalisation d'ensembles de fermeture en tant que tels destinés à être rapportés ultérieurement et fixés, par exemple par soudure, sur un film, soit à des ensembles de fermeture directement intégrés par extrusion dans des films destinés à la conception de sachets.
La présente invention s'applique en particulier à des ensembles de fermeture dans lesquelles les voiles support 220 et éléments de fermeture 240 sont réalisés en matériaux thermoplastiques différents. Cette disposition permet par exemple de réaliser un voile support 220 et un ensemble de fermeture 240 associés dans des couleurs différentes ou selon des souplesses différentes.
Dans ce contexte les matériaux constitutifs du voile support 220 et de l'élément de fermeture 240 sont avantageusement choisis dans le groupe comprenant le polyéthylène, le polypropylène et le polystyrène.
Plus précisément encore, de préférence, selon l'invention le voile support et l'élément de fermeture 240 associé répondant aux configurations précédemment décrites sont de préférence parmi les couples comprenant le polyéthylène et le polypropylène ou le polyéthylène et les polystyrène.
Les variantes de réalisation représentées sur les figures 7 à 11 sont illustrées avec un élément de fermeture 242 de type femelle. L'invention n'est cependant pas limitée à cette disposition. Toutes les caractéristiques représentées sur les figures 7 à 11, ainsi que celles illustrées sur la figure 12 sont susceptibles d'être appliquées à tout type d'élément de fermeture 242 qu'il soit du type femelle, mâle, crochet ou toute autre forme équivalente.
Par ailleurs l'invention couvre également toute combinaison des caractéristiques précédemment décrites et représentées sur les figures annexées.

## Revendications

1. Ensemble de fermeture comprenant deux profilés complémentaires comprenant respectivement des voiles support (220) et des éléments de fermeture complémentaires (242), **caractérisé par le fait que** l'un au moins de ces éléments de fermeture comprend une semelle élargie (246) au moins partiellement noyée dans le voile support associé (220).

2. Ensemble selon la revendication 1 **caractérisé par le fait que** l'élément de fermeture (242) est choisi dans le groupe comprenant un élément mâle, un élément femelle ou une structure en crochets.

3. Ensemble selon l'une des revendications 1 ou 2 **caractérisé par le fait que** le voile support (220) et l'élément de fermeture (240) sont coextrudés.

4. Ensemble selon l'une des revendications 1 à 3 **caractérisée par le fait que** le voile support (220) et l'élément de fermeture (240) sont coextrudés en matériaux différents.

5. Ensemble selon l'une des revendications 1 à 4 **caractérisée par le fait que** le voile support (220) et l'élément de fermeture (240) sont coextrudés en matériaux de couleurs différentes.

6. Ensemble selon l'une des revendications 1 à 5 **caractérisée par le fait que** le voile support (220) et l'élément de fermeture (240) sont coextrudés en matériaux de souplesses différentes.

7. Ensemble selon l'une des revendications 1 à 6 **caractérisée par le fait que** le voile support (220) et l'élément de fermeture (240) sont choisis dans le groupe comprenant le polyéthylène, le polypropylène et polystyrène.

8. Ensemble selon l'une des revendications 1 à 7 **caractérisée par le fait que** le voile support (220) et l'élément de fermeture (240) sont choisis parmi les paires de matériaux formées du polyéthylène et du polypropylène ou du polyéthylène et du polystyrène.

9. Ensemble selon l'une des revendications 1 à 8 **caractérisée par** la fait qu'il constitue un moyen de fermeture autonome destiné à être rapporté et fixé sur un film.

10. Ensemble de fermetures selon l'une des revendications 1 à 8 **caractérisé par le fait qu'**il est intégré à la fabrication dans un film.

11. Ensemble selon l'une des revendications 1 à 10 **caractérisée par le fait que** la semelle (246) est symétrique par rapport à une tige (244) portant un élément de fermeture (242).

12. Ensemble selon l'une des revendications 1 à 10 **caractérisée par le fait que** la semelle (246) est dissymétrique par rapport à une tige (244) portant un élément de fermeture (242).

13. Ensemble selon l'une des revendications 1 à 12 **caractérisée par le fait que** le voile support (220) présente une épaisseur variable au niveau de la semelle (246).

14. Ensemble selon la revendication 13 **caractérisée par le fait que** le voile support (220) possède une épaisseur croissante en rapprochement de la tige (244) de l'élément de fermeture (240).

15. Ensemble selon l'une des revendication 1 à 14 **caractérisée par le fait qu'**il comprend des structures à complément de forme imbriquées sur le voile support (220) et la semelle (246) complémentaire.

16. Ensemble selon la revendication 15 **caractérisée par le fait que** le voile support (220) comprend au moins un muret (222) engagé dans une gorge complémentaire (247) de la semelle (246).

17. Ensemble selon l'une des revendications 15 ou 16 **caractérisée par le fait que** le voile support (220) comprend deux murets (222) adjacents à la tige (244) de l'élément de fermeture, engagés dans des gorges complémentaires (247) formées dans la semelle (246).

18. Ensemble selon l'une des revendications 1 à 17 **caractérisée par le fait que** la semelle (246) est accessible sur la face (224) du voile support (220) opposée à la face (225) du voile support (220) par laquelle émerge l'élément de fermeture (242).

19. Ensemble selon la revendication 18 **caractérisée par le fait que** le voile support (220) recouvre au moins partiellement la semelle (246) sur la face (224) opposée à celle par laquelle émerge l'élément de fermeture (242).

20. Ensemble selon l'une des revendications 1 à 19 **caractérisée par le fait que** le voile support (220) porte plusieurs éléments de fermeture (240) possédant une semelle respective (246) élargie.

## Claims

1. A closure assembly that has two complementary zippers which respectively include support backing-strips (220) and complementary closure elements (242), **characterized by** the fact that at least one of these closure elements includes a widened soleplate (246) at least partially flooded in the associated support backing-strip (220).

2. An assembly according to claim 1, **characterized by** the fact that the closure element (242) is chosen from the group that includes a male element, a female element or a hooked structure.

3. An assembly according to one of claims 1 or 2, **characterized by** the fact that the support backing-strip (220) and the closure element (240) are coextruded.

4. An assembly according to one of claims 1 to 3, **characterized by** the fact that the support backing-strip (220) and the closure element (240) are coextruded in different materials.

5. An assembly according to one of claims 1 to 4, **characterized by** the fact that the support backing-strip (220) and the closure element (240) are coextruded in materials of different color.

6. An assembly according to one of claims 1 to 5, **characterized by** the fact that the support backing-strip (220) and the closure element (240) are coextruded in materials of different flexibility.

7. An assembly according to one of claims 1 to 6, **characterized by** the fact that the support backing-strip (220) and the closure element (240) are chosen from the group that includes polyethylene, polypropylene and polystyrene.

8. An assembly according to one of claims 1 to 7, **characterized by** the fact that the support backing-strip (220) and the closure element (240) are chosen from amongst the pairs of materials formed from polyethylene and polypropylene or polyethylene and polystyrene.

9. An assembly according to one of claims 1 to 8, **characterized by** the fact that it constitutes an independent closure resource intended to be assembled to, and fixed onto a film.

10. A closure assembly according to one of claims 1 to 8, **characterized by** the fact that it is integrated into a film during manufacture.

11. An assembly according to one of claims 1 to 10, **characterized by** the fact that the soleplate (246) is symmetrical in relation to a rod (244) bearing a closure element (242).

12. An assembly according to one of claims 1 to 10, **characterized by** the fact that the soleplate (246) is asymmetrical in relation to a rod (244) bearing a closure element (242).

13. An assembly according to one of claims 1 to 12, **characterized by** the fact that the support backing-strip (220) has a variable thickness at the location of the soleplate (246).

14. An assembly according to claim 13, **characterized by** the fact that the support backing-strip (220) has an increasing thickness close to the rod (244) of the closure element (240).

15. An assembly according to one of claims 1 to 14, **characterized by** the fact that it includes structures of complementary shape interleaved into the support backing-strip (220) and the complementary soleplate (246).

16. An assembly according to claim 15, **characterized by** the fact that the support backing-strip (220) includes at least one low ridge (222) engaged in a complementary channel (247) of the soleplate (246).

17. An assembly according to one of claims 15 or 16, **characterized by** the fact that the support backing-strip (220) includes two low ridges (222) adjacent to the rod (244) of the closure element, engages in complementary channels (247) formed in the soleplate (246).

18. An assembly according to one of claims 1 to 17, **characterized by** the fact that the soleplate (246) is accessible on the face (224) of the support backing-strip (220) opposite to the face (225) of the support backing-strip (220) by which the closure element (242) emerges.

19. An assembly according to claim 18, **characterized by** the fact that the support backing-strip (220) at least partially covers the soleplate (246) on the face (224) opposite to that by which the closure element (242) emerges.

20. An assembly according to one of claims 1 to 19, **characterized by** the fact that the support backing-strip (220) bears several closure elements (240) respectively with a widened soleplate (246).

## Patentansprüche

1. Verschlussanordnung, umfassend zwei komplementäre Profile, die jeweils Träger (220) und komplementäre Verschlusselemente (242) umfassen, **dadurch gekennzeichnet, dass** mindestens eines dieser Verschlusselemente eine verbreiterte Sohle (246) umfasst, die zumindest teilweise in dem zugeordneten Träger (220) versenkt ist.

2. Anordnung nach Anspruch 1, **dadurch gekennzeichnet, dass** das Verschlusselement (242) aus der Gruppe ausgewählt ist, die ein Einsteckelement, ein Aufnahmeelement oder eine Hakenstruktur umfasst.

3. Anordnung nach einem der Ansprüche 1 oder 2, **dadurch gekennzeichnet, dass** der Träger (220) und das Verschlusselement (240) coextrudiert sind.

4. Anordnung nach einem der Ansprüche 1 bis 3, **dadurch gekennzeichnet, dass** der Träger (220) und das Verschlusselement (240) aus unterschiedlichen Materialien coextrudiert sind.

5. Anordnung nach einem der Ansprüche 1 bis 4, **dadurch gekennzeichnet, dass** der Träger (220) und das Verschlusselement (240) aus Materialien mit unterschiedlicher Farbe coextrudiert sind.

6. Anordnung nach einem der Ansprüche 1 bis 5, **dadurch gekennzeichnet, dass** der Träger (220) und das Verschlusselement (240) aus Materialien mit unterschiedlicher Biegsamkeit coextrudiert sind.

7. Anordnung nach einem der Ansprüche 1 bis 6, **dadurch gekennzeichnet, dass** der Träger (220) und das Verschlusselement (240) aus der Gruppe ausgewählt sind, die Polyethylen, Polypropylen und Polystyrol umfasst.

8. Anordnung nach einem der Ansprüche 1 bis 7, **dadurch gekennzeichnet, dass** der Träger (220) und das Verschlusselement (240) aus den Materialpaaren ausgewählt sind, die von Polyethylen und Polypropylen oder von Polyethylen und Polystyrol gebildet sind.

9. Anordnung nach einem der Ansprüche 1 bis 8, **dadurch gekennzeichnet, dass** sie ein autonomes Verschlussmittel bildet, das dafür vorgesehen ist, auf einer Folie angeordnet und befestigt zu werden.

10. Verschlussanordnung nach einem der Ansprüche 1 bis 8, **dadurch gekennzeichnet, dass** sie bei der Herstellung in eine Folie integriert wird.

11. Anordnung nach einem der Ansprüche 1 bis 10, **dadurch gekennzeichnet, dass** die Sohle (246) symmetrisch in Bezug auf einen Steg (244) ist, der ein Verschlusselement (242) trägt.

12. Anordnung nach einem der Ansprüche 1 bis 10, **dadurch gekennzeichnet, dass** die Sohle (246) asymmetrisch in Bezug auf einen Steg (244) ist, der ein Verschlusselement (242) trägt.

13. Anordnung nach einem der Ansprüche 1 bis 12, **dadurch gekennzeichnet, dass** der Träger (220) eine Dicke aufweist, die im Bereich der Sohne (246) variabel ist.

14. Anordnung nach Anspruch 13, **dadurch gekennzeichnet, dass** der Träger (220) eine Dicke hat, die in Annäherung an den Steg (244) des Verschlusselements (240) zunimmt.

15. Anordnung nach einem der Ansprüche 1 bis 14, **dadurch gekennzeichnet, dass** sie ineinandergreifende formschlüssige Strukturen auf dem Träger (220) und der komplementären Sohle (246) umfasst.

16. Anordnung nach Anspruch 15, **dadurch gekennzeichnet, dass** der Träger (22) mindestens einen Vorsprung (222) umfasst, der in eine komplementäre Rille (247) der Sohle (246) eingreift.

17. Anordnung nach einem der Ansprüche 15 oder 16, **dadurch gekennzeichnet, dass** der Träger (220) zwei Vorsprünge (222) umfasst, die an den Steg (244) des Verschlusselements angrenzen, und die in komplementäre Rillen (247), die in der Sohle (246) ausgebildet sind, eingreifen.

18. Anordnung nach einem der Ansprüche 1 bis 17, **dadurch gekennzeichnet, dass** die Sohle (246) auf der Seite (224) des Trägers (220) zugänglich ist, die der Seite (225) des Trägers (220), über die das Verschlusselement (242) hinausragt, gegenüberliegt.

19. Anordnung nach Anspruch 18, **dadurch gekennzeichnet, dass** der Träger (220) zumindest teilweise die Sohle (246) auf der Seite (224) überdeckt, die derjenigen, über die das Verschlusselement (242) hinausragt, gegenüberliegt.

20. Anordnung nach einem der Ansprüche 1 bis 19, **dadurch gekennzeichnet, dass** der Träger (220) mehrere Verschlusselemente (24) trägt, die eine jeweilige verbreiterte Sohle (246) aufweisen.
